# EUROPÄISCHE PATENTSCHRIFT

(11) **EP 1 706 669 B1**
(45) Veröffentlichungstag und Bekanntmachung des Hinweises auf die Patenterteilung: **14.07.2010**
(21) Anmeldenummer: 05700928.4
(22) Anmeldetag: 14.01.2005
(51) Int. Cl.: F23D 14/24, F23D 14/70

(54) **FLEXIBLER PARALLELSTROMBRENNER MIT DRALLKAMMER**
FLEXIBLE NOZZLE MIXING BURNER COMPRISING A SWIRL CHAMBER
BRULEUR SOUPLE A FILETS PARALLELES COMPORTANT UNE CHAMBRE A TOURBILLONS

(30) Priorität: 22.01.2004 DE 102004003343
(43) Veröffentlichungstag der Anmeldung: 04.10.2006
(73) Patentinhaber: Linde AG, 80331 München (DE)
(72) Erfinder: HÄCKH, Volker, 85658 Egmating (DE); KULKIES, Andreas, 85774 Unterföhring (DE)
(86) Internationale Anmeldenummer: PCT/EP2005/000332
(87) Internationale Veröffentlichungsnummer: WO 2005/071314

(56) Entgegenhaltungen:
- DE-A1- 2 854 395
- DE-A1- 3 936 105
- DE-C- 449 301
- GB-A- 1 099 959
- GB-A- 1 205 897
- US-A- 3 240 433
- US-A- 3 893 810
- US-A- 5 562 438
- US-A- 5 846 068
- US-A1- 2003 099 913

## Beschreibung

Die Erfindung betrifft einen äußenmischender Brenner mit einem Brennerkopf, mindestens einem Brenngasrohr und mindestens einem Rohr für ein sauerstoffhaltiges Gas, wobei der Brennerkopf Austrittsöffnungen aus dem Brenngasrohr und aus dem Rohr für das sauerstoffhaltiges Gas aufweist. Ferner bezieht sich die Erfindung auf ein Verfahren zum Betrieb eines außenmischenden Brenners, der mindestens ein Brenngasrohr und mindestens ein Rohr für sauerstoffhaltiges Gas aufweist, durch die Brenngas bzw. sauerstoffhaltiges Gas zum Brennerkopf strömen.

Außenmischende Brenner werden für die verschiedensten Anwendungen eingesetzt. Beispielsweise zum Erwärmen und Einschmelzen von Metallen oder Glas werden eine Vielzahl von unerschiedlich ausgestalteten Brennern eingesetzt, wie z.B. in DE 2 854 395 A offenbart. Einen Brenner zu finden, der für alle Phasen des Schmelzvorgangs und für verschiedene Lastfälle des Ofens geeignet ist, ist dabei eine Herausforderung.

Aufgabe vorliegender Erfindung ist es daher, ein Brenner zu entwickeln, der für eine Vielzahl von Anwendungsfällen und für jede Phase einer Anwendung vorteilhaft einsetzbar ist.

Die gestellte Aufgabe wird dadurch gelöst, dass Gaszuleitungen für Brenngas und für sauerstoffhaltiges Gas vorgesehen sind, die je mit einer Quelle für Brenngas bzw. für sauerstoffhaltiges Gas in Verbindung stehen und von denen mindestens eine Gaszuleitung exzentrisch in eine Drallkammer mündet, die zwischen der Gaszuleitung und dem Brenngasrohr und/oder zwischen der Gaszuleitung und dem Rohr für sauerstoffhaltiges Gas angebracht ist.

Gemäß der Erfindung teilt sich mindestens eine der Gaszuleitungen stromaufwärts vor der Drallkammer in zwei Leitungen auf, wobei eine dieser Leitungen exzentrisch in die Drallkammer mündet und die andere dieser Leitungen direkt in das Brenngasrohr bzw. in das Rohr für sauerstoffhaltiges Gas mündet.

Gemäß der Erfindung sind in dem Teil der Gaszuleitungen Ventile vorgesehen, in dem mindestens eine Gaszuleitung bereits in zwei Leitungen geteilt ist, und eine Steuer- oder Regeleinrichtung zur Verfügung steht, die die Öffnungsgrade der Ventile steuert oder regelt, wodurch die Form der Flamme des Brenners einstellbar ist.

Zweckmäßigerweise sind die Ventile als Magnetventile ausgebildet. Diese lassen eine stufenweise veränderbare Einstellung der Flammenform zu. Bei höheren Ansprüchen können die Magnetventile teilweise oder ganz gegen Regelventile ausgetauscht werden. Diese lassen eine kontinuierlich veränderbare Einstellung der Flammenform zu.

Bevorzugt weist die Drallkammer in einem Schnitt senkrecht zur Längsachse des Brenngasrohres einen kreisförmigen Querschnitt auf. Besonders bevorzugt mündet die Gaszuleitung tangential in die Drallkammer. Durch jede dieser Ausgestaltungen kann die Reibung für den Drallstrom verringert und zusammen minimiert werden.

Verfahrensseitig wird die gestellte Aufgaeb dadurch gelöst, dass das Brenngas und/oder das sauerstoffhaltige Gas exzentrisch in die Drallkammer eingetragen wird, in der dem Brenngas bzw. dem sauerstoffhaltigen Gas eine Drallströmung aufgeprägt wird und das Brenngas bzw. sauerstoffhaltige Gas nach Verlassen der Drallkammer dem Brenngasrohr bzw. dem Rohr für sauerstoffhaltiges Gas zugeführt wird.

Gemäß der Erfindung werden die pro Zeiteinheit über die Drallkammer und ohne die Drallkammer dem Brenner zugeführten Mengen an Brenngas und sauerstoffhaltigem Gas gesteuert oder geregelt, wobei das Brenngas und das sauerstoffhaltige Gas über Ventile geleitet werden, deren Öffnungsgrade so gesteuert oder geregelt werden, dass der Brenner eine Flamme erzeugt, die eine gewünschte und über die Steuerung oder Regelung einstellbare Form aufweist.

Beispielsweise bei der Befeuerung von Industrieöfen zum Einschmelzen von Metallen oder Glas werden häufig Brennstoff-Sauerstoff-Brenner eingesetzt. Bei der Verbrennung von Brennstoff mit Luft wirkt der in der Luft als Hauptbestandteil enthaltene Stickstoff im wesentlichen als Ballastgas. Zur Verringerung des Abgasvolumens ist man dazu übergegangen, die Brenner mit einem sauerstoffhaltigen Gas als Oxidationsmittel zu betreiben, dessen Sauerstoffgehalt gegenüber dem Sauerstoffgehalt von Luft erhöht ist Diese Vorgehensweise hat den Vorteil, dass sich aufgrund des niedrigeren Stickstoffgehalts die Flammentemperatur erhöht und der Wärmegehalt im Abgas reduziert, wodurch ein höherer thermischer Wirkungsgrad erreicht werden kann und die Bildung von Stickoxiden vorteilhaft vermindert wird.

Für die Erfindung ist sowohl Luft als Oxidationsmittel geeignet, wie auch sauerstoffhaltiges Gas mit einem gegenüber dem Sauerstoffgehalt von Luft erhöhten Sauerstoffgehalt Der Vorteil beim Einsatz von Luft besteht in der ständigen und kostenlosen Verfügbarkeit. Die Vorteile des höheren Sauerstoffgehalts wurden bereits erläutert.

Gerne wird als sauerstoffhaltiges Gas Luft eingesetzt. Diese steht stets überall kostenlos zur Verfügung.

Gemäß einer weiteren Ausgestaltung der Erfindung wird als sauerstoffhaltiges Gas sauerstoffangereicherte Luft eingesetzt. Diese bietet den Vorteil, dass sie immer noch preiswert ist und aber auch bereits ansatzweise die Vorteile des Einsatzes von Sauerstoff für die Verbrennung zeigt, die in dem gegenüber Luft vermindertem Stickstoffgehalt und der höheren erzielbaren Verbrennungstemperatur liegen.

Gemäß einer bevorzugten Ausgestaltung der Erfindung wird als sauerstoffhaltiges Gas ein Gas mit einem Sauerstoffgehalt größer als der Sauerstoffgehalt von Luft, insbesonder mit einem Sauerstoffgehalt größer als 30 Vol.% eingesetzt. Die eben beschrieben Vorteile von Sauerstoff im Oxidationsmittel für eine Verbrennung sind bei dieser Ausgestaltung stärker ausgeprägt.

Gemäß einer besonders bevorzugten Ausgestaltung der Erfindung wird als sauerstoffhaltiges Gas ein Gas mit einem Sauerstoffgehalt größer als 70 Vol.%, insbesondere größer als 99,5 Vol% eingesetzt. Bei dieser Ausgestaltung sind die Vorteile von Sauerstoff maximal ausgeprägt, allerdings steigen die Kosten für das Oxidationsmittel damit an, so dass für jede Anwendung eine Abwägung stattfinden sollte, welcher Sauerstoffgehalt technisch wünschenswert oder erforderlich und wirtschaftlich vertretbar ist.

Bevorzugt wird dem Brenngasstrom eine Drallströmungen aufgeprägt Dabei besteht der Vorteil darin, dass eine gute Vermischung des Brennstoffs mit dem dem Sauerstoff bei leicht verkürzter Flamme entsteht.

Gemäß einer anderen vorteilhaften Ausführungsform der Erfindung wird dem Strom des sauerstoffhaltigen Gases eine Drallströmungen aufgeprägt. Dies ist vorteilhaft, da die Flamme sich auch hier etwas verkürzt und der Brenner sich konstruktiv etwas einfacher fertigen läßt.

Gemäß einer besonders bevorzugten Ausführungsform der Erfindung wird dem Brenngasstrom und dem Strom des sauerstoffhaltigen Gases zueinander gleichsinnige Drallströmungen aufgeprägt. Dabei besteht der Vorteil darin, dass die Flamme sehr kurz und leise ist.

Eine weitere Ausgestaltung der Erfindung sieht vor, dass dem Brenngasstrom und dem Strom des sauerstoffhaltigen Gases zueinander gegenläufige Drallströmungen aufgeprägt werden. Dies ist für den Fall zu empfehlen, dass eine extrem kurze, buschige Flamme benötigt wird.

Ein wesentlicher Vorteil der Erfindung besteht darin, dass die Veränderung der Flammenlänge stufenlos (ohne die Brennstoffmenge während des Betriebes zu verändern) geändert werden kann. Es müssen auch keine Veränderungen am Brenner (wie Z. B. Düsenwechsel) vorgenommen werden. So kann die momentane Flammenlänge auf bis zu ein Drittel ihrer maximalen Länge verringert werden.

Die Erfindung ist besonders für Prozesse geeignet, bei denen festes Material zu flüssigem Material geschmolzen wird, da sich hier die schmelzenden Materialien in ihrer Form verändern und die Flammenform dieser Änderung angepaßt werden kann.

Ein weiterer großer Vorteil der Erfindung ist, dass die Veränderung der Flammenlänge stufenlos erfolgt und während des Betriebs des Brenners die Aufprägung einer Drallströmung begonnen und auch wieder beendet werden kann, ohne dass der Brenner abgestellt werden müßte und ohne dass irgendwelche baulichen Veränderungen, wie beispielsweise das Wechseln einer herkömmlichen Drallscheibe notwendig wäre. Die Veränderung der Form der Flamme erfolgt über die Änderung mindestens einer der beiden Gasströmungen allein über die Einstellung des Öffnungsgrades der beschriebene Ventile, was wiederum über die Steuer- oder Regeleinrichtung geschieht, die die Erfindung aufweist.

Der erfindungsgemäße außenmischende Brenner eignet sich besonders zum Schmelzen von Metallen oder Glas.

Die Erfindung sowie weitere Einzelheiten der Erfindung werden im Folgenden anhand eines in den Figuren dargestellten Ausführungsbeispiels näher erläutert. Hierbei zeigen die Figuren
- Figur 1: einen erfindungsgernäßen Brenner
- Figur 2: einen Schnitt entlang der Linie A - A
- Figur 3: einen Schnitt entlang der Linie B - B

Im Einzelnen zeigen die Figuren einen Brenner 1 mit einem Brennerkopf 2, einem Rohr 4 für ein sauerstoffhaltiges Gas und mit einem Brenngasrohr 3 (nicht dargestellt). Die beiden Rohre sind konzentrisch angeordnet, und zwar so, dass das Brenngasrohr 3 innerhalb des Rohres 4 angebracht ist. Ein so aufgebauter Brenner 1 wird auch Parallelstrombrenner genannt. Als Brenngas wird beispielsweise Erdgas eingesetzt.

Ein beispielhafter Betrieb des Brenners 1, bei dem beide Gasströme gleichsinnig gedrallt werden, sieht folgendermaßen aus: Erdgas strömt von der Gaszuleitung 6 bei geöffnetem Ventil 10 über die Leitung 6a in die Drallkammer 8. Dort wird dem Ergasstrom eine Drallströmung aufgeprägt. Das Ventil 11 ist dabei geschlossen.

Sauerstoffangereicherte Luft wird über die Gaszuleitung 7 und die Leitung 7a in die Drallkammer 9. Dort wird diesem Gasstrom eine dem Ergasstrom gleichsinnige Drallströmung aufgeprägt. Dabei ist das Ventil 12 geöffnet und das Ventil 13 geschlossen.

Der Strom der sauerstoffangereicherten Luft verlässt die Drallkammer und wird in das Rohr 4 eingetragen. Der Erdgasstrom wird in das Brenngasrohr 3 eingetragen.

Am Brennerkopf 2 mischen sich die beiden Gasströme und es entsteht eine charakteristische Flamme. Die Form der entstehenden Flamme hängt direkt von der Einstellung der Ventile 10, 11, 12 und 13 ab.

Beispielsweise verlängert sich die Flamme, wenn der Brenngasstrom bei geöffnetem Ventil 11 und geschlossenem Ventil 10 zugegeben wird, d. h. dem Erdgasstrom keine Drallströmung aufgeprägt wird. Sie verlängert sich im Vergleich zu der soeben beschriebenen Flamme, bei der beiden Gasströmen eine Drallströmung aufgeprägt wird.

Ebenso kann lediglich der Erdgasstrom gedrallt werden und der Strom des sauerstoffhaltigen Gases ohne. Drall über die Leitung 7b und das geöffnete Ventil 13 dem Rohr 4 zugeführt werden.

Durch Ausbildung der Ventile 10, 11, 12 und/oder 13 als Regelventile werden Zwischenstellungen, also einstellbare Öffnungsgrade dieser Ventile ermöglicht Dadurch wird die Form der Flamme stufenlos verstellbar. Die Änderung der Form der Flamme erfolgt problemlos während des Betriebs des Brenners 1 mittels der Streuer- oder Regeleinrichtung für die Ventile 10, 11, 12, 13.

Als Randbedingungen für die Form der Flamme müssen die Zufuhrmengen an Brenngas und sauerstoffhaltigen Gas genommen werden. Die einmal gewählten Zufuhrmengen bleiben während des Betriebs des Brenners konstant. Lediglich durch die Wahl der Ventilstellungen für die Ventile 10, 11, 12, 13 wird eine kurze, buschige und breite Flamme bis hin zu einer langen, schmalen Flamme erzeugt.

## Patentansprüche

1. Außenmischender Brenner (1) mit einem Brennerkopf (2), mindestens einem Brenngasrohr (3) und mindestens einem Rohr (4) für ein sauerstoffhaltiges Gas, wobei der Brennerkopf (2) Austrittsöffnungen aus dem Brenngasrohr (3) und aus dem Rohr (4) für das sauerstoffhaltige Gas aufweist und Gaszuleitungen (6, 7) für Brenngas und für sauerstoffhaltiges Gas vorgesehen sind, die je mit einer Quelle für Brenngas bzw. für sauerstoffhaltiges Gas in Verbindung stehen und von denen mindestens eine Gaszuleitung (6, 7) exzentrisch in eine Drallkammer (8, 9) mündet, die zwischen der Gaszuleitung (6) und dem Brenngasrohr (3) und/oder zwischen der Gaszuleitung (7) und dem Rohr (4) für sauerstoffhaltiges Gas angebracht ist, **dadurch gekennzeichnet, dass** mindestens eine der Gaszuleitungen (6, 7) sich stromaufwärts vor der Drallkammer (8, 9) in zwei Leitungen (6a, 6b, 7a, 7b) aufteilt, wobei eine dieser Leitungen (6a, 7a) exzentrisch in die Drallkammer (8, 9) mündet und die andere dieser Leitungen (6b, 7b) direkt in das Brenngasrohr (3) bzw. in das Rohr (4) für sauerstoffhaltiges Gas mündet und in dem Teil der Gaszuleitungen (6, 7) Ventile (10, 11, 12, 13) vorgesehen sind, in dem mindestens eine Gaszuleitung (6, 7) bereits in zwei Leitungen (6a, 6b, 7a, 7b) geteilt ist, und eine Steuer- oder Regeleinrichtung zur Verfügung steht, die die Öffnungsgrade der Ventile (10, 11, 12, 13) steuert oder regelt, wodurch die Form der Flamme des Brenners (1) einstellbar ist.

2. Brenner (1) nach Anspruch 1, **dadurch gekennzeichnet, dass** die Ventile (10, 11, 12, 13) als Magnetventile (10, 11, 12, 13) ausgebildet sind.

3. Brenner (1) nach Anspruch 1 oder 2, **dadurch gekennzeichnet, dass** die Drallkammer (8, 9) in einem Schnitt senkrecht zur Längsachse des Brenngasrohres (3) einen kreisförmigen Querschnitt aufweist.

4. Brenner (1) nach einem der Ansprüche 1 bis 3, **dadurch gekennzeichnet, dass** die Gaszuleitung (6, 7, 6a, 7a) tangential in die Drallkammer (8, 9) mündet.

5. Verfahren zum Betrieb des außenmischenden Brenners (1) nach einem der Ansprüche 1 bis 4, wobei "Brenngas bzw. sauerstoffhaltiges Gas zum Brennerkopf (2) strömen und das Brenngas und/oder das sauerstoffhaltige Gas exzentrisch in die Drallkammer (8, 9) eingetragen wird, in der dem Brenngas bzw. dem sauerstoffhaltigen Gas eine Drallströmung aufgeprägt wird und das Brenngas bzw. sauerstoffhaltige Gas nach Verlassen der Drallkammer (8, 9) dem Brenngasrohr (3) bzw. dem Rohr (4) für sauerstoffhaltiges Gas zugeführt wird, wobei die pro Zeiteinheit über die Drallkammer (8, 9) und ohne die Drallkammer (8, 9) dem Brenner (1) zugeführten Mengen an Brenngas und sauerstoffhaltigem Gas gesteuert und/oder geregelt werden und wobei das Brenngas und das sauerstoffhaltige Gas über Ventile (10, 11, 12, 13) geleitet werden, deren Öffnungsgrade so gesteuert oder geregelt werden, dass der Brenner (1) eine Flamme erzeugt, die eine gewünschte und über die Steuerung und/oder Regelung einstellbare Form aufweist.

6. Verfahren nach Anspruch 5, **dadurch gekenntzeichnet, dass** als sauerstoffhaltiges Gas Luft eingesetzt wird.

7. Verfahren nach Anspruch 5 oder 6, **dadurch gekennzeichnet, dass** als sauerstoffhaltiges Gas sauerstoffangereicherte Luft eingesetzt wird.

8. Verfahren nach Anspruch 5, **dadurch gekennzeichnet, dass** als sauerstoffhaltiges Gas ein Gas mit einem Sauerstoffgehalt größer als der Sauerstoffgehalt von Luft, insbesondere mit einem Sauerstoffgehalt größer als 30 Vol.%, eingesetzt wird.

9. Verfahren nach Anspruch 8, **dadurch gekennzeichnet, dass** als sauerstoffhaltiges Gas ein Gas mit einem Sauerstoffgehalt größer als 70 Vol.%, insbesondere größer als 99,5 Vol.%, eingesetzt wird.

10. Verfahren nach einem der Ansprüche 5 bis 9, **dadurch gekennzeichnet, dass** dem Brenngasstrom eine Drallströmung aufgeprägt wird.

11. Verfahren nach einem der Ansprüche 5 bis 10, **dadurch gekennzeichnet, dass** dem Strom des sauerstoffhaltigen Gases eine Drallströmung aufgeprägt wird.

12. Verfahren nach einem der Ansprüche 5 bis 11, **dadurch gekennzeichnet, dass** dem Brenngasstrom und dem Strom des sauerstoffhaltigen Gases zueinander gleichsinnige Drallströmungen aufgeprägt werden.

13. Verfahren nach einem der Ansprüche 5 bis 11, **dadurch gekennzeichnet, dass** dem Brenngasstrom und dem Strom des sauerstoffhaltigen Gases zueinander gegenläufige Drallströmungen aufgeprägt werden.

14. Verwendung des außenmischenden Brenners (1) nach einem der Ansprüche 1 bis 4 zum Schmelzen von Metall oder Glas.

## Claims

1. Externally mixing burner (1) with a burner head (2), at least one fuel gas pipe (3) and at least one pipe (4) for an oxygen-containing gas, the burner head (2) having outlet openings from the fuel gas pipe (3) and from the pipe (4) for the oxygen-containing gas and gas supply lines (6, 7) for fuel gas and for oxygen-containing gas being provided, which are each in connection with a source for fuel gas or for oxygen-containing gas respectively and of which at least one gas supply line (6, 7) opens out eccentrically into a swirl chamber (8, 9) which is mounted between the gas supply line (6) and the fuel gas pipe (3) and/or between the gas supply line (7) and the pipe (4) for oxygen-containing gas, **characterized in that** at least one of the gas supply lines (6, 7) divides upstream of the swirl chamber (8, 9) into two lines (6a, 6b, 7a, 7b), one of these lines (6a, 7a) opening out eccentrically into the swirl chamber (8, 9) and the other of these lines (6b, 7b) opening out directly into the fuel gas pipe (3) or into the pipe (4) for oxygen-containing gas and valves (10, 11, 12, 13) being provided **in that** part of the gas supply lines (6, 7) in which at least one gas supply line (6, 7) is already divided into two lines (6a, 6b, 7a, 7b), and a controlling or regulating device being available, which controls or regulates the degrees of opening of the valves (10, 11, 12, 13), whereby the shape of the flame of the burner (1) can be set.

2. Burner (1) according to Claim 1, **characterized in that** the valves (10, 11, 12, 13) are formed as solenoid valves (10, 11, 12, 13).

3. Burner (1) according to Claim 1 or 2, **characterized in that** the swirl chamber (8, 9) has in a section perpendicular to the longitudinal axis of the fuel gas pipe (3) a circular cross section.

4. Burner (1) according to one of Claims 1 to 3, **characterized in that** the gas supply line (6, 7, 6a, 7a) opens out tangentially into the swirl chamber (8, 9).

5. Method for operating the externally mixing burner (1) according to one of Claims 1 to 4, fuel gas or oxygen-containing gas respectively flowing to the burner head (2) and the fuel gas and/or the oxygen-containing gas being delivered eccentrically into the swirl chamber (8, 9), in which a swirl flow is imparted to the fuel gas or the oxygen-containing gas and the fuel gas or oxygen-containing gas is fed to the fuel gas pipe (3) or the pipe (4) for oxygen-containing gas respectively after leaving the swirl chamber (8, 9), the amounts of fuel gas and oxygen-containing gas fed to the burner (1) per unit of time via the swirl chamber (8, 9) and without the swirl chamber (8, 9) being controlled and/or regulated, and the fuel gas and the oxygen-containing gas being conducted via valves (10, 11, 12, 13), the degrees of opening of which are controlled or regulated in such a way that the burner (1) produces a flame which has a shape that is as desired and can be set by means of the control and/or regulation.

6. Method according to Claim 5, **characterized in that** air is used as the oxygen-containing gas.

7. Method according to Claim 5 or 6, **characterized in that** oxygen-enriched air is used as the oxygen-containing gas.

8. Method according to Claim 5, **characterized in that** a gas with an oxygen content greater than the oxygen content of air, in particular with an oxygen content greater than 30% by volume, is used as the oxygen-containing gas.

9. Method according to Claim 8, **characterized in that** a gas with an oxygen content greater than 70% by volume, in particular greater than 99.5% by volume, is used as the oxygen-containing gas.

10. Method according to one of Claims 5 to 9, **characterized in that** a swirl flow is imparted to the fuel gas flow.

11. Method according to one of Claims 5 to 10, **characterized in that** a swirl flow is imparted to the flow of the oxygen-containing gas.

12. Method according to one of Claims 5 to 11, **characterized in that** swirl flows that are in the same direction as each other are imparted to the fuel gas flow and the flow of the oxygen-containing gas.

13. Method according to one of Claims 5 to 11, **characterized in that** swirl flows that are in opposite directions to each other are imparted to the fuel gas flow and the flow of the oxygen-containing gas.

14. Use of the externally mixing burner (1) according to one of Claims 1 to 4 for melting metal or glass.

## Revendications

1. Brûleur (1) à mélange extérieur doté d'une tête de brûleur (2), d'au moins un tuyau à gaz de combustion (3) et d'au moins un tuyau (4) pour un gaz contenant de l'oxygène, la tête de brûleur (2) présentant des ouvertures de sortie du tuyau à gaz de combustion(3) et du tuyau (4) pour le gaz contenant de l'oxygène et des arrivées de gaz (6, 7) étant prévues pour le gaz de combustion et pour le gaz contenant de l'oxygène, lesquelles sont chacune en liaison avec une source pour du gaz de combustion et pour du gaz contenant de l'oxygène et dont au moins une arrivée de gaz (6, 7) débouche de façon excentrée dans une chambre à tourbillons (8, 9), laquelle est placée entre l'arrivée de gaz (6) et le tuyau à gaz de combustion (3) et/ou entre l'arrivée de gaz (7) et le tuyau (4) pour du gaz contenant de l'oxygène, **caractérisé en ce qu'**au moins l'une des arrivées de gaz (6, 7) se divise en aval de la chambre à tourbillons (8, 9) en deux conduites (6a, 6b, 7a, 7b), l'une de ces conduites (6a, 7a) débouchant de façon excentrée dans la chambre à tourbillons (8, 9) et l'autre de ces conduites (6b, 7b) débouchant directement dans le tuyau à gaz de combustion (3) ou dans le tuyau (4) pour du gaz contenant de l'oxygène et des vannes (10, 11, 12, 13) étant prévues dans la partie des arrivées de gaz (6, 7), dans laquelle au moins une arrivée de gaz (6, 7) est déjà divisée en deux conduites (6a, 6b, 7a, 7b), et un dispositif de commande ou de réglage étant mis à disposition, lequel commande ou règle les degrés d'ouverture des vannes (10, 11, 12, 13), de sorte que la forme de la flamme du brûleur (1) est réglable.

2. Brûleur (1) selon la revendication 1, **caractérisé en ce que** les vannes (10, 11, 12, 13) sont conçues sous forme de vannes magnétiques (10, 11, 12, 13).

3. Brûleur (1) selon la revendication 1 ou 2, **caractérisé en ce que** la chambre à tourbillons (8, 9) présente une section circulaire dans une coupe perpendiculairement à l'axe longitudinal du tuyau à gaz de combustion (3).

4. Brûleur (1) selon l'une quelconque des revendications 1 à 3, **caractérisé en ce que** l'arrivée de gaz (6, 7, 6a, 7a) débouche de façon tangentielle dans la chambre à tourbillons (8, 9).

5. Procédé pour le fonctionnement du brûleur (1) à mélange extérieur selon l'une quelconque des revendications 1 à 4, du gaz de combustion et/ou du gaz contenant de l'oxygène circulant vers la tête de brûleur (2) et le gaz de combustion et/ou le gaz contenant de l'oxygène étant entraînés de façon excentrée dans la chambre à tourbillons (8, 9), dans laquelle un courant de tourbillon est imposé au gaz de combustion et/ou au gaz contenant de l'oxygène et le gaz de combustion et/ou le gaz contenant de l'oxygène sont amenés au tuyau à gaz de combustion (3) ou au tuyau (4) pour du gaz contenant de l'oxygène après avoir quitté la chambre à tourbillons (8, 9), les quantités de gaz de combustion et de gaz contenant de l'oxygène, qui sont amenées par unité de temps par la chambre à tourbillon (8, 9) et sans la chambre à tourbillons (8, 9) au brûleur (1), étant commandées et/ou régulées, et le gaz de combustion et le gaz contenant de l'oxygène étant acheminés par des vannes (10, 11, 12, 13), dont les degrés d'ouverture sont commandés ou réglés de telle sorte que le brûleur (1) génère une flamme qui présente une forme souhaitée et pouvant être réglée par la commande et/ou le réglage.

6. Procédé selon la revendication 5, **caractérisé en ce que** de l'air est utilisé comme gaz contenant de l'oxygène.

7. Procédé selon la revendication 5 ou 6, **caractérisé en ce que** de l'air enrichi en oxygène est utilisé comme gaz contenant de l'oxygène.

8. Procédé selon la revendication 5, **caractérisé en ce qu'**un gaz avec une teneur en oxygène supérieure à la teneur en oxygène de l'air, en particulier avec une teneur en oxygène supérieure à 30 % de volume, est utilisé comme gaz contenant de l'oxygène.

9. Procédé selon la revendication 8, **caractérisé en ce qu'**un gaz avec une teneur en oxygène supérieure à 70 % de volume, en particulier supérieure à 99,5 % de volume, est utilisé comme gaz contenant de l'oxygène.

10. Procédé selon l'une quelconque des revendications 5 à 9, **caractérisé en ce qu'**un écoulement de tourbillon est imposé au flux de gaz de combustion.

11. Procédé selon l'une quelconque des revendications 5 à 10, **caractérisé en ce qu'**un courant de tourbillon est imposé au flux du gaz contenant de l'oxygène.

12. Procédé selon l'une quelconque des revendications 5 à 11, **caractérisé en ce que** des écoulements de tourbillon de même sens les uns par rapport aux autres sont imposés au flux de gaz de combustion et au flux du gaz contenant de l'oxygène.

13. Procédé selon l'une quelconque des revendications 5 à 11, **caractérisé en ce que** des écoulements de tourbillon opposés les uns par rapport aux autres sont imposés au flux de gaz de combustion et au flux de gaz contenant de l'oxygène.

14. Utilisation du brûleur (1) à mélangeur extérieur selon l'une quelconque des revendications 1 à 4 pour la fusion de métal ou de verre.
